# FASCICULE DE BREVET EUROPEEN

(11) **EP 0 410 825 B1**
(45) Date de publication et mention de la délivrance du brevet: **25.05.1994**
(21) Numéro de dépôt: 90401821.5
(22) Date de dépôt: 26.06.1990
(51) Int. Cl.: F28D 9/00, F28F 3/08

(54) **Echangeur à plaques à circuits étanches**
Platten-Wärmetauscher mit dichten Strömungskanälen
Plate-heat exchanger with tight fluid passages

(30) Priorité: 27.07.1989 FR 8910130
(43) Date de publication de la demande: 30.01.1991
(73) Titulaire: SOCIETE D'ETUDES ET DE CONSTRUCTIONS AERO-NAVALES, F-92232 Gennevilliers Cedex (FR)
(72) Inventeur: Carpentier, Pierre, F-95230 Soisy-Sous-Montmorency (FR)
(74) Mandataire: Madeuf, Claude Alexandre Jean

(56) Documents cités:
- FR-A- 2 625 301
- US-A- 3 334 399
- US-A- 4 815 534
- PATENT ABSTRACTS OF JAPAN, vol. 8, no. 182 (M-319)[1619], 22 août 1984; & JP-A-59 074 496 (MATSUSHITA DENKI SANGYO K.K.) 26-04-1984

## Description

La présente invention est relative aux échangeurs à plaques à circuits étanches selon le préambule de la revendication 1. Un tel échangeur est connu par le US-A-4 815 534 ou le FR-A-2 625 301.

L'invention concerne des perfectionnements aux échangeurs connus, ces perfectionnements visant à permettre la circulation de fluide sous des pressions pouvant être très différentes, que ces fluides soient liquides ou gazeux.

L'invention rend possible de fabriquer des échangeurs pour la circulation de plus de deux fluides, et des échangeurs pouvant, en outre, permettre le conditionnement de composants fragiles devant être maintenus dans une fourchette de température étroite et pouvant devoir être protégés de l'atmosphère ambiante contre des facteurs extérieurs tels que des rayonnements ou radiations.

Conformément à l'invention, l'échangeur du type ci-dessus est caractérisé par les caractéristiques de la partie caractérisante de la première revendication.

Les revendications dépendantes présentent des modes particuliers de réalisation de l'invention.

La présente invention sera décrite de manière plus détaillée à l'aide des dessins annexés dans lesquels :

La fig. 1 est une perspective éclatée d'un échangeur de chaleur permettant de mieux comprendre l'invention.

La fig. 2 est une élévation schématique d'un échangeur de chaleur conforme à l'invention.

La fig. 3 est une perspective de plaques intercalaires particulières destinées à l'échangeur de la Fig.2.

La fig. 1 illustre un échangeur de chaleur dans une réalisation simplifiée au point de vue du trajet de circulation de deux fluides entre lesquels un échange thermique doit être réalisé, et permet de bien comprendre l'invention.

L'échangeur comporte une plaque de fond 1 recouverte par un cadre 2. Le cadre 2 présente deux trous 3, 4 alignés avec deux encoches 5 et 6.

Le cadre 2 est recouvert par une plaque intercalaire 7 dans laquelle sont pratiqués des trous 8, 9 et 10, 11 correspondant aux trous 3, 4, d'une part, et aux encoches 5, 6, d'autre part. La plaque intercalaire 7 est destinée à être recouverte par un cadre 2a analogue au cadre 2 et présentant des trous 3a, 4a correspondants et des encoches 5a, 6a mais inversées par rapport à la position des trous 3, 4 et des encoches 5, 6 du cadre 2.

Le cadre 2a est recouvert par une plaque de tête 12 présentant dans la réalisation représentée des trous 8a, 9a et 10a, 11a correspondant aux trous 8, 9 et 10, 11 de la plaque intercalaire 7. La plaque de tête 12 est munie d'embouts ou raccords 13 correspondant à chacun des trous 8a à 11a.

Dans la pratique, un échangeur comporte un plus grand nombre de cadres 2, 2a et de plaques intercalaires 7. De même, l'espace laissé libre à l'intérieur des cadres 2, 2a est utilisé de préférence et de façon connue pour le logement de perturbateurs améliorant l'échange thermique devant être réalisé à travers la plaque intercalaire 7.

L'ensemble décrit ci-dessus est réuni en une seule pièce par brasage pour former un tout unitaire. Les embouts ou raccords 13 sont eux-mêmes brasés.

Il est avantageux de prévoir les plaques de fond 1 et de tête 12 plus épaisses que les plaques intercalaires 7, ce qui permet d'y rapporter, notamment au moment du brasage, des pattes ou autres organes destinés à relier l'échangeur à des supports.

En fonctionnement dans la réalisation de la fig. 1, un premier fluide suit le trajet illustré par les flèches f₁ et un second fluide, le trajet illustré par les flèches f₂.

On voit au dessin que les deux fluides sont séparés par la plaque intercalaire 7 lorsqu'ils sont amenés à circuler respectivement dans le cadre 2a et dans le cadre 2. Les deux fluides en circulation peuvent être des fluides sous haute pression étant donné qu'ils circulent soit dans des trous de plaques, soit dans des trous ou encoches des cadres dont la largeur des parties pleines peut être aussi importante qu'on le souhaite pour supporter la pression ou la différence de pression existant entre les deux fluides ou encore la différence de pression existant entre les fluides en circulation et la pression atmosphérique.

L'utilisation des raccords brasés qui peuvent également être vissés si on le désire fait qu'il n'est pas nécessaire d'utiliser des plaques collectrices.

La fig. 2 illustre la disposition dans laquelle l'échangeur comporte toujours une plaque de fond 1, une plaque de tête 12 et des plaques intercalaires 7 empilées les unes sur les autres.

Dans cette réalisation, la plaque de fond 1 comporte deux trous 8₁, 9₁ et la plaque de tête 2, deux trous 10₁, 11₁. Un premier fluide circule suivant les flèches f₃ et un second fluide suivant les flèches f₄ en passant respectivement par des raccords 13a, 13a₁ en ce qui concerne le fluide en circulation suivant les fléches f₃ et par des raccords 13b, 13b₁ en ce qui concerne le fluide circulant suivant les flèches f₄.

On voit par ce qui précède que la réalisation de l'échangeur à plaques et cadre permet soit de faire entrer les fluides sur un seul côté, soit de les faire entrer et sortir sur chacun des deux côtés.

La circulation dans chaque cadre peut être à passes multiples ou à une seule passe suivant que l'on dispose ou non des chicanes dans les cadres. Lorsque des chicanes sont prévues, elles peuvent évidemment être formées d'une pièce avec les cadres.

De même, la circulation des deux fluides peut être réalisée à contre-courant ou dans le même sens ou encore en parallèle ou en série, la disposition des trous ou encoches permettant toutes les combinaisons.

La fig. 3 illustre l'invention selon laquelle les plaques intercalaires 7₁ sont constituées par deux feuilles 14, 15 séparées par des barrettes 16 et reliées entre elles par un élément conducteur de la chaleur 17 pouvant être constitué par une feuille intermédiaire ondulée.

On crée ainsi entre les feuilles 14, 15 des canaux de fuite 18.

Dans les réalisations représentées, les plaques intercalaires présentent seulement un trou pour chaque fluide circulant dans un sens.

Il va de soi que plusieurs trous peuvent être prévus pour chaque fluide, les trous pouvant aussi ne pas être circulaires mais se présenter sous la forme de lumières dont la forme est déterminée de manière à réduire dans toute la mesure du possible les pertes de charge du fluide en circulation.

Il est avantageux aussi, ainsi que l'illustre la fig. 1, que les trous tels que les trous 3 et 4 d'un cadre soient prévus dans des parties saillantes 19 servant au centrage des perturbateurs 20 ; on délimite ainsi en amont et en aval de chaque perturbateur un canal de répartition 21 correspondant aux encoches 5, 6.

L'ensemble de l'échangeur peut être contenu dans une enceinte d'isolement telle que celle silhouettée en 22 à la fig. 1, cette enceinte pouvant être en matière synthétique, en métal, en céramique ou autre matière appropriée à l'atmosphère dans laquelle l'échangeur doit se trouver de même que les organes, composants ou produits qui peuvent devoir être isolés complètement de l'atmosphère ambiante pour être préservés de l'influence de facteurs divers tels que des rayonnements ou radiations.

L'échangeur peut comporter des cadres d'épaisseurs variables dépendant pour certains de la nature des composants qu'ils peuvent devoir contenir et qui sont mis en lieu et place ou en même temps que les perturbateurs 20. De même, tant les cadres que les pièces intercalaires peuvent être prévus pour permettre la circulation de plus de deux fluides. Il suffit en effet de prévoir dans chaque plaque intercalaire et chaque cadre un plus grand nombre de trous et les encoches tels que 6, 6a correspondant à des trous relatifs à chaque fluide particulier.

## Revendications

1. Echangeur à plaques à circuits étanches, comprenant des plaques intercalaires (7) et au moins une plaque de fond (1) et/ou de tête (12) présentant des trous (8, 9, 10, 11 ; 8a, 9a, 10a, 11a) correspondant respectivement à des trous (3, 4 ; 3a, 4a) et des encoches (5, 6 ; 5a, 6a) prévus dans des cadres (2, 2a,...) disposés entre les plaques intercalaires (7) et les plaques de fond (1) et de tête (12) dont l'une au moins est munie de raccords (13), l'ensemble plaques intercalaires (7), cadres (2, 2a,...), plaques de fond (1) et de tête (12) au moins étant réuni par brasage et formant un ensemble monobloc avec les raccords (13), caractérisé en ce que le nombre de jeux de cadres (2, 2a,...), de plaques intercalaires (7), de trous (3, 4; 3a, 4a, respectivement 8-10), d'encoches (5, 6; 5a, 6a) et de raccords (13) correspond au nombre de fluides différents à faire circuler, et en ce que les plaques intercalaires (7,7₁,) comportent deux feuilles (14,15) réunies par des barrettes (16) et au moins un élément conducteur de la chaleur (17) délimitant des canaux de circulation de fuite (18).

2. Echangeur suivant la revendication 1, caractérisé en ce que les plaques intercalaires (7, 7₁) sont réalisées de façon composite.

3. Echangeur suivant l'une des revendications 1 ou 2, caractérisé en ce que les jeux de trous (8-10) sont percés dans les barrettes (16).

4. Echangeur suivant l'une des revendications 1 à 3, caractérisé en ce que les trous (3, 4 ; 3a, 4a) des cadres (2, 2₁, ...) sont pratiqués dans des parties saillantes pour le centrage de perturbateurs (20).

5. Echangeur suivant l'une des revendications 1 à 4, caractérisé en ce que les plaques de fond (1) et de tête (12) au moins sont d'épaisseurs différentes de celles des plaques intercalaires (7, 7₁).

6. Echangeur suivant l'une des revendications 1 à 5, caractérisé en ce qu'on prévoit des perturbateurs (20) disposés dans les cadres (2, 2a,...) en combinaison avec les parties saillantes (19) des cadres pour délimiter des canaux de répartition (21).

7. Echangeur suivant l'une des revendications 1 à 6, caractérisé en ce que l'espace délimité entre deux plaques intercalaires (7) par un cadre (2) contient des composants.

8. Echangeur suivant la revendication 7, caractérisé en ce que les cadres (2, 2a, ...) sont d'épaisseur dépendant des composants devant être contenus.

9. Echangeur suivant l'une des revendications 1 à 8, caractérisé en ce qu'il est disposé dans une enceinte d'isolement (22).

## Patentansprüche

1. Plattenwärmetauscher mit dichten Strömungskanälen, enthaltend
- Zwischenplatten (7),
- mindestens eine Grund- (1) und/oder Kopfplatte (12) mit Löchern (8,9,10,11;8a,9a,10a,11a) entsprechend den Löchern (3,4;3a,4a) und Ausnehmungen (5,6;5a,6a) in
- Rahmen (2, 2a...), die zwischen der Zwischen platte (7) und der Grund- (1) oder Kopfplatte (12), angeordnet sind, von denen wenigstens eine der letzteren mit Anschlußstutzen (13) versehen ist, und
wobei die Gesamtheit der Zwischenplatten (7), der Rahmen (2,2a...), der Grund- (1) und Kopfplatte (12) zu einem Monoblock mit Anschlußstutzen (13) mindestens durch Löten miteinander verbunden ist,
dadurch gekennzeichnet,
daß die Zahl der Rahmen (2,2a..), der Zwischenplatten (7), der Löcher (3,4,3a,4a bzw. 8 bis 10), der Ausnehmungen (5,6,5a,6a) und der Verbindungsstücke (13) der Zahl der zu zirkulierenden verschiedenen fließenden Medien entspricht, und
daß die Zwischenplatten (7,7₁) zwei Folien (14,15) enthalten, die durch Stäbe (16) verbunden sind und wenigstens ein Wärmeleitelement (17) besitzen, das die Ausströmkanäle (18) für die Zirkulation begrenzt.

2. Plattenwärmetauscher nach Anspruch 1, dadurch gekennzeichnet,
daß die Zwischenplatten (7,7₁,7₂) zu einer Form zusammengefügt sind.

3. Plattenwärmetauscher nach einem der Ansprüche 1 oder 2, dadurch gekennzeichnet,
daß die Lochspiele (8 bis 10) in die Stäbe (16) gebohrt sind.

4. Plattenwärmetauscher nach einem der Ansprüche 1 bis 3, dadurch gekennzeichnet,
daß die Löcher (3,4;3a,4a) der Rahmen (2,2a...) in vorspringenden Abschnitten für die Zentrierung der Störungselemente (20) eingefügt sind.

5. Plattenwärmetauscher nach einem der Ansprüche 1 bis 4, dadurch gekennzeichnet,
daß die Grund- (1) und Kopfplatte (12) gegenüber den Zwischenplatten (7,7₁,7₂) eine unterschiedliche Stärke aufweisen.

6. Plattenwärmetauscher nach einem der Ansprüche 1 bis 5, dadurch gekennzeichnet,
daß die Störungselemente (20) in den Rahmen (2,2a...) in Kombination mit den vorspringenden Abschnitten (19) der Rahmen zur Begrenzung der Verteilungskanäle (21) angeordnet sind.

7. Plattenwärmetauscher nach einem der Ansprüche 1 bis 6, dadurch gekennzeichnet,
daß der begrenzte Raum zwischen zwei Zwischenplatten (7) einen Rahmen (2) mit Bestandteilen enthält.

8. Plattenwärmetauscher nach Anspruch 7, dadurch gekennzeichnet,
daß Dicke der Rahmen (2,2a...) in Abhängigkeit von den darin enthaltenen Bestandteilen bestimmt wird.

9. Plattenwärmetauscher nach einem der Ansprüche 1 bis 8, dadurch gekennzeichnet,
daß er in einem Isoliergehäuse (22) angeordnet ist.

## Claims

1. Plate heat exchanger with tight fluid passages, comprising intercalary plates (7) and at least one bottom (1) and/ or head (12) plate having holes (8, 9, 10, 11 ; 8a, 9a, 10a, 11a) respectively corresponding to holes (3, 4 ; 3a, 4a) and notches (5, 6 ; 5a, 6a) provided in frames (2, 2a, ...) installed between the intercalary plates (7) and the bottom (1) and head (12) plates, one at least of which is provided with connectors (13), the assembly made by the intercalary plates (7), frames (2, 2a, ...), bottom (1) and head (12) plates at least being connected through brasing and forming a monobloc assembly with the connectors (13), characterized in that the number of sets of frames (2, 2a, ...), intercalary plates (7), holes (3, 4 ; 3a, 4a, respectively 8-10), notches (5, 6 ; 5a, 6a) and connectors (13) corresponds to the number of different fluids made to circulate, and in that the intercalary plates (7, 7₁) comprise two sheets (14, 15) connected by means of small bars (16) and at least one heat conducting element (17) delimiting leak circulation channels (18).

2. Heat exchanger according to claim 1, characterized in that the intercalary plates (7, 7₁) are made in a composite manner.

3. Heat exchanger according to one of claims 1 or 2, characterized in that the sets of holes (8-10) are pierced in the small bars (16):

4. Heat exchanger according to one of claims 1 to 3, characterized in that the holes (3, 4 ; 3a, 4a) of the frames (2, 2₁, ...) are made in protruding parts for the centring of disturbers (20).

5. Heat exchanger according to one of claims 1 to 4, characterized in that the bottom (1) and head (12) plates at least are of thicknesses different from that of the intercalary plates (7, 7₁).

6. Heat exchanger according to one of claims 1 to 5, characterized in that disturbers (20) are provided in the frames (2, 2a, ...) in combination with the protruding parts (19) of the frames for defining distribution channels (21).

7. Heat exchanger according to one of claims 1 to 6, characterized in that the space defined between two intercalary plates (7) by a frame (2) contains a set of components.

8. Heat exchanger according to claim 7, characterized in that the frames (2, 2a, ...) are of a thickness depending on the components having to be contained therein.

9. Heat exchanger according to one of claims 1 to 8, characterized in that it is installed in an isolating enclosure (22).
